# EUROPÄISCHE PATENTSCHRIFT

(11) **EP 1 358 967 B1**
(45) Veröffentlichungstag und Bekanntmachung des Hinweises auf die Patenterteilung: **23.02.2005**
(21) Anmeldenummer: 02009736.6
(22) Anmeldetag: 30.04.2002
(51) Int. Cl.: B25B 27/14, B25B 7/04, H01R 43/042

(54) **Presszange**
Crimping pliers
Pince de sertissage

(43) Veröffentlichungstag der Anmeldung: 05.11.2003
(73) Patentinhaber: Cimco-Werkzeugfabrik Carl Jul. Müller GmbH & Co. KG, 42855 Remscheid (DE)
(72) Erfinder: Quirl, Harold, 51519 Odenthal (DE)
(74) Vertreter: Grünecker, Kinkeldey, Stockmair & Schwanhäusser Anwaltssozietät

(56) Entgegenhaltungen:
- EP-A- 0 522 587
- DE-A- 4 343 348
- DE-U- 29 514 265
- US-A- 2 725 774
- US-A- 4 829 805
- US-B1- 6 327 944

## Beschreibung

Die vorliegende Erfindung betrifft eine Presszange gemäß dem Oberbegriff von Anspruch 1. Eine derartige Presszange ist aus der DE 295 14 265 U bekannt.

Derartige Presszangen werden auch als Crimpzangen bezeichnet und dienen dem Verbinden von Kabelverbindern, wie beispielsweise Aderendhülsen. Es gibt unterschiedliche Formen und Durchmesser von Kabelverbindern. Jede der unterschiedlichen Kabelverbinder erfordert individuelle Funktionsflächen an den jeweiligen Pressprofilen. Übliche Presszangen haben daher Klemmbacken mit zumindest mehreren passend zu unterschiedlichen Kabelverbindern ausgebildeten Funktionsflächen.

Eine vorbekannte Presszange der Anmelderin, bei welcher Pressprofileinsätze lösbar in den Klemmbacken gehalten sind, wird als Satz mit einem einzigen Zangenwerkzeug und mehreren unterschiedlichen Pressprofileinsätzen in Verkehr gebracht. Die Pressprofileinsätze weisen auf ihrer den Funktionsflächen abgewandten Rückseite längliche Stege auf, die jeweils mit einer Bohrung versehen sind. Die Klemmbacken wiederum weisen an korrespondierenden Stellen gleichfalls Bohrungen aus. In diesen Bohrungen wird eine Befestigungsschraube im Gewindeeingriff gehalten, die die Bohrung an den Pressprofileinsätzen durchragt. Hierdurch sind die Pressprofileinsätze lösbar an den Klemmbacken gehalten.

Bei der vorbekannten Presszange sind die unterschiedlichen Pressprofileinsätze in einem Koffer aufgenommen. Der mit der Presszange arbeitende Elektroinstallateur muss diesen Koffer daher bei wechselnden Kabelverbindern mit sich führen. Ein Wechsel der Pressprofileinsätze gestaltet sich darüber hinaus äußerst zeitraubend, da das Lösen der Verschraubung aufwendig ist.

Die EP-A-0 522 587 offenbart eine Presszange, die zwei Spannarme umfasst, die jeweils eine Klemmbacke aufweisen. Die Klemmflächen der Klemmbacken sind so gestaltet, dass sie beispielsweise ein Rohr als Werkstück greifen und festhalten können. Einer der Spannarme weist eine Gleitschiene auf, an welcher eine der Klemmbacken verschieblich gelagert ist. Die in der EP-A-0 522 587 offenbart Presszange ermöglicht es mittels einem Blockierelement die Klemmbacken in einer rmaximal geöffneten Stellung zu fixieren.

Bei der aus DE 295 14 265 U bekannten Presszange können die Pressprofileinsätze an den Klemmbacken über hinterschnittene Schiebeführungen von der Frontseite der Klemmbacken eingeschoben werden. Die spezielle Ausgestaltung einer derartigen Schiebeführung ist mit einem hohen fertigungstechnischen Aufwand verbunden.

Der vorliegenden Erfindung liegt das technische Problem zugrunde, eine gut zu handhabende Presszange anzugeben, die den unterschiedlichen, durch verschiedene Kabelverbinder gestellten Anforderungen gerecht wird und die sich einfach herstellen lässt.

Das der Erfindung zugrunde liegende Problem wird erfindungsgemäß durch eine Presszange mit den Merkmalen von Anspruch 1 gelöst.

Bei einer Presszange gemäß der vorliegenden Erfindung ist es möglich, die Pressprofileinsätze von Hand ohne Hilfswerkzeuge von den Klemmbacken zu lösen. Ferner weist die Presszange für die Halterung der Pressprofileinsätze eine Führung auf, in welche die Pressprofileinsätze eingeschoben und durch welche diese zuverlässig und lagegenau gehalten werden. Die Führung umfasst Führungsnuten, die an den Pressprofileinsätzen ausgebildet sind. Im Hinblick auf eine möglichst einfache fertigungstechnische Ausführung sind die Führungsnasen der Führung, die in die Führungsnuten eingreifen, an gegenüberliegenden Blechen jeweils einer Klemmbacke eingestanzt. Zur Verwirklichung der Führung auf Seiten der Klemmbacken werden somit lediglich zwei parallel zueinander angeordnete, stanzbearbeitete Bleche benötigt.

Eine gute Lagerung der Pressprofileinsätze bei der Betätigung der Presszange ist gemäß einem bevorzugten Ausführungsbeispiel der vorliegenden Erfindung dadurch geschaffen, dass die Führung sich im Wesentlichen rechtwinklig zu der Bewegungsbahn der Klemmbacken erstreckt. Mit anderen Worten verläuft die Führung parallel zu den sich gegenüberliegenden, beim Pressen aufeinander zu bewegten Klemmbacken. Bei dieser Ausgestaltung können die Pressprofileinsätze bereits nach geringer Öffnung der Zange durch Gleiten in der Führung entnommen werden.

Eines Koffers, der von dem Elektroinstallateur bei den Installationsarbeiten gemäß dem gattungsbildenden Stand der Technik mitgeführt werden muss, bedarf es bei einer bevorzugten Weiterbildung der vorliegenden Erfindung nicht, bei der zumindest an einem der Griffstücke weitere Profileinsätze lösbar gehalten sind. Bei dieser bevorzugten Ausgestaltung bildet zumindest eines, vorzugsweise beide Griffstücke ein Magazin für zusätzliche Pressprofileinsätze. Diese sind vorzugsweise paarweise gegenüberliegend an den Griffstücken aufgenommen, und zwar gemäß einer bevorzugten Ausgestaltung in sich zu den offenen Enden der Griffstücke öffnenden Magazinführungen.

Gemäß einer weiteren bevorzugten Ausgestaltung der erfindungsgemäßen Presszange ist ausschließlich für den jeweils benachbart zu dem offenen Ende angeordneten Profileinsatz eine Rastverbindung vorgesehen. Jedes der Griffstücke weist danach lediglich eine beispielsweise mit dem Pressprofileinsatz zusammenwirkende Rastnase aus. Das Herausrutschen der übrigen in den jeweiligen Magazinführungen gehaltenen Pressprofileinsätze wird bereits durch diese eine Rastverbindung verhindert. Vorzugsweise sind die Magazinführungen derart bemessen, dass diese Pressprofileinsätze zwischen dem an dem offenen Ende mittels Rastverbindung gehaltenen Profileinsatz und einem klemmbackenwärtigen Anschlag unverschieblich in den Magazinführungen gehalten sind.

Weitere Einzelheiten, Vorteile und Merkmale der vorliegenden Erfindung ergeben sich aus der nachfolgenden Beschreibung eines Ausführungsbeispiels in Verbindung mit der Zeichnung. Die Figur zeigt eine Seitenansicht eines Ausführungsbeispiels der erfindungsgemäßen Presszange.

Das in der Zeichnung gezeigte Ausführungsbeispiel weist eine feste Klemmbacke 2a und eine bewegliche Klemmbacke 2b auf. Beide Klemmbacken 2a, 2b sind über ein Gelenk 4 unmittelbar verschwenkbar miteinander verbunden. Die feste Klemmbacke 2a ist einstückig mit einem festen Griffstück 6a. Unter Zwischenlage eines Hebels 8 ist ein bewegliches Griffstück 6b gegenüber dem festen Griffstück 6a verschwenkbar. Das bewegliche Griffstück 6b und die bewegliche Klemmbacke 2b sind über ein weiteres Gelenk 10 miteinander verbunden. Der das feste und das bewegliche Griffstück 6a, 6b miteinander verbindende Hebel 8 ist gegenüber beiden Griffstücken verschwenkbar um entsprechende Gelenkbolzen 12a und 12b gelagert.

In der Zeichnung ist das Ausführungsbeispiel einer erfindungsgemäßen Presszange in ihrer geschlossenen Stellung gezeigt. In dieser geschlossenen Stellung verlaufen aneinander gegenüberliegend angeordnete Stützflächen 14a, 14b der jeweiligen Klemmbacken 2a, 2b parallel zueinander. Zwischen diesen beiden Stützflächen 14, d.h. dem durch die beiden Klemmbacken 2a, 2b gebildeten "Maul" sind zwei Pressprofileinsätze 16a, 16b lösbar an den Klemmbacken gehalten. Die Pressprofileinsätze 16a, 16b weisen vorliegend sich in Richtung der Schwenkachse der Klemmbacken 2a, 2b erstreckende Ausnehmungen 18b und darin Pressvorsprünge 18a unterschiedlicher Größe für Kabelverbinder auf.

Die Pressprofileinsätze weisen sich parallel zu den Stützflächen 14 erstreckende Führungsnuten 20 auf, die in der Zeichnung in strichpunktierter Linie angedeutet sind. Die Breite der Pressprofileinsätze 16a, 16b ist derart, dass sich diese oberseitig auf der Stützfläche 14 abstützen. Ein mittlerer, die Führungsnuten 20 aufweisender Steg 22 der Pressprofileinsätze 16 ist zwischen parallelen, die jeweiligen Klemmbacken 2a, 2b bildenden Blechen gehalten. An den jeweiligen Blechen sind an sich gegenüberliegenden Stellen rechteckige Führungsnasen 24 eingestanzt, welche in die Führungsnuten 20 der Pressprofileinsätze 16a, 16b hineinragen. Zwischen der innersten Führungsnase 24 und dem Gelenk 4 befindet sich vorliegend jeweils eine ortsfest in den Klemmbacken 2a, 2b angeordnete federvorgespannte Rastkugel 26, welche in eine an dem Steg 22 ausgebildete Rastmulde 27 eingreift und durch welche die Pressprofileinsätze 16a, 16b über eine Rastverbindung in den Führungsnuten 20 gehalten werden. Der Austausch der Pressprofileinsätze 16a, 16b erfolgt vorzugsweise bei zumindest teilweise geöffneten Klemmbacken 2a, 2b in einer Richtung jeweils parallel zu den entsprechenden Stützflächen 14a, 14b.

In gleicher Weise wie an den Klemmbacken 2a, 2b sind an dem hinteren Ende der Griffstücke 6a, 6b Magazinführungen 28 mit eingestanzten Führungsnasen 30 ausgebildet. Vorliegend ist an jedem der Griffstücke 6a, 6b ein Magazin für jeweils zwei Pressprofileinsätze 32, 34 vorgesehen. Die Magazinführungen 28 öffnen sich zu den freien Enden der Griffstücke 6.

Die der Presszange zugeordneten Pressprofileinsätze sind mit einer Schwalbenschwanzführung versehen und weisen an ihren gegenüberliegenden Längsseiten identisch ausgebildete Nuten auf. In diesen Nuten sind jeweils Rastflächen für die federvorgespannte Kugel 26 ausgespart. An den Griffstücken 6a, 6b ist jeweils eine Rastkugel 36 zur Haltung des benachbart zu dem offenen Ende der Magazinführungen 28 jeweils angeordneten Pressprofileinsatzes 32 vorgesehen. Die zwischen diesem Pressprofileinsatz 32 und einem die Magazinführung innen begrenzenden Anschlag 38 angeordneten weiteren Pressprofileinsätze 32 werden stirnseitig zwischen dem äußeren Pressprofileinsatz 32 und dem Anschlag 38 formschlüssig gehalten. Die in den Magazinführungen 28 aufgenommenen weiteren Pressprofileinsätze 16 lassen sich somit gleichfalls ohne Zuhilfenahme eines Werkzeugs aus den Führungen 28 entnehmen.

Die Schwalbenschwanzführungen an den Pressprofileinsätzen 16 weisen eine Plane, sich parallel zu den Stützflächen 14 erstreckende Anlageflächen 40 auf. Diese Anlageflächen 40 liegen auf der Stützfläche 14 bzw. stirnseitig an der Magazinführung 28 an. Über die eingestanzten Führungsnasen 24 bzw. 30 werden die Pressprofileinsätze 16, 32, 34 derart gehalten, dass die Anlagefläche 40 and der Stützfläche 14 flächenbündig zur Anlage bringbar ist.

Bei der erfindungsgemäßen Presszange sind vorzugsweise sämtliche weitere Pressprofileinsätze unmittelbar an der Presszange gehalten. Ein gesonderter Werkzeugkoffer muss somit nicht mitgeführt werden.

### Bezugszeichenliste

- 2a: feste Klemmbacke
- 2b: bewegliche Klemmbacke
- 4: Gelenk
- 6a: festes Griffstück
- 6b: bewegliches Griffstück
- 8: Hebel
- 10: Gelenk
- 12: Gelenkbolzen
- 14: Stützfläche
- 16a: Pressprofileinsatz
- 16b: Pressprofileinsatz
- 18a: Ausnehmung
- 18b: Pressvorsprung
- 20: Führungsnut
- 22: Steg
- 24: Führungsnase
- 26: Rastkugel
- 27: Rastmulde
- 28: Magazinführung
- 30: Führungsnasen
- 32: Pressprofileinsätze (Magazin)
- 34: Pressprofileinsätze (Magazin)
- 36: Rastkugel
- 38: Anschlag
- 40: Anlagefläche

## Patentansprüche

1. Presszange mit einem Paar verschwenkbar zueinander angeordneten Griffstücken und zwei verschwenkbar zueinander angeordneten, zusammenwirkenden Klemmbacken, an denen korrespondierende Pressprofileinsätze über eine Rastverbindung (26) lösbar gehalten sind und die eine Führung zum Einschieben und Halten der Pressprofileinsätze (16) aufweisen,
**dadurch gekennzeichnet**
**dass** die beiden Klemmbacken (2) jeweils durch zwei parallel verlaufende Bleche gebildet werden, zwischen denen jeweils ein Führungsnuten (20) aufweisender Steg (22) eines Pressprofileinsatzes (16) gehalten wird, und wobei die gegenüberliegenden Bleche der Klemmbacken (2) Führungsnasen (24) aufweisen, welche in die Führungsnuten (20) des jeweiligen Pressprofileinsatzes (16) eingreifen.

2. Presszange nach Anspruch 1, **dadurch gekennzeichnet, dass** die Führung (24) sich im Wesentlichen rechtwinklig zu der Bewegungsbahn der Klemmbacken (2) erstreckt.

3. Presszange nach Anspruch 1 oder 2, **dadurch gekennzeichnet, dass** zumindest an einem der Griffstücke (6) weitere Pressprofileinsätze (32, 34) lösbar gehalten sind.

4. Presszange nach einem der vorherigen Ansprüche, **dadurch gekennzeichnet, dass** beide Griffstücke (6a, 6b) offene Enden und sich zu den offenen Enden öffnende Magazinführungen (28) für die Pressprofileinsätze (32, 34) aufweisen.

5. Presszange nach Anspruch 4, **dadurch gekennzeichnet, dass** ausschließlich der jeweils benachbart zu dem offenen Ende angeordnete Profileinsatz (32) über eine Rastverbindung (36) gehalten ist.

6. Presszange nach Anspruch 4 oder 5, **dadurch gekennzeichnet, dass** ein Griffstück (6) einstückig mit einer der Klemmbacken (2) durch zwei stanzbearbeitete und voneinander beabstandete Bleche gebildet ist und dass die Magazinführungen (28) der beiden Griffstücke (6a, 6b) durch eingestanzte Führungsnasen (30) gebildet sind.

## Claims

1. Pressing pliers having a pair of handle pieces which are disposed so as to be swivellable in relation to one another, and two interacting gripping jaws which are disposed so as to be swivellable in relation to one another, on which corresponding pressing-profile inserts are held in a detachable manner via a latching connection (26) and which have a guide for inserting and holding the pressing-profile inserts (16),
**characterised in that**
the two gripping jaws (2) are each formed by two metal plates which run parallel and between which a web (22) of a pressing-profile insert (16), which web has guide grooves (20), is held in each case, and wherein the opposed metal plates of the gripping jaws (2) have guide noses (24) which engage in the guide grooves (20) in the respective pressing-profile insert (16).

2. Pressing pliers according to claim 1, **characterised in that** the guide (24) extends substantially at right angles to the path of movement of the gripping jaws (2).

3. Pressing pliers according to claim 1 or 2, **characterised in that** further profile inserts (32, 34) are held in a detachable manner, at least on one of the handle pieces (6).

4. Pressing pliers according to one of the preceding claims, **characterised in that** the two handle pieces (6a, 6b) have open ends and magazine guides (28), which open towards said open ends, for the pressing-profile inserts (32, 34).

5. Pressing pliers according to claim 4, **characterised in that** exclusively that profile insert (32) which is disposed adjacent to the open end in each case is held via a latching connection (36).

6. Pressing pliers according to claim 4 or 5, **characterised in that** one handle piece (6) is formed in one piece with one of the gripping jaws (2) by two metal plates which are punch-machined and spaced apart from one another, and that the magazine guides (28) of the two handle pieces (6a, 6b) are formed by punched-in guide noses (30).

## Revendications

1. Pince de sertissage comportant une paire de poignées disposées de manière à pouvoir pivoter l'une par rapport à l'autre et deux mâchoires de serrage coopérant, disposées de manière à pouvoir pivoter l'une par rapport à l'autre, sur lesquelles sont maintenus, de manière détachable, des embouts profilés correspondants par le biais d'une connexion à crans d'arrêt (26) et qui comprennent une glissière pour l'insertion et le maintien des embouts profilés (16),
**caractérisée en ce que**
les deux mâchoires de serrage (2) sont respectivement formées par deux plaques s'étendant parallèlement, entre lesquelles est maintenue une barrette (22), comportant des rainures de guidage (20), d'un embout profilé (16) et dans laquelle les plaques opposées des mâchoires de serrage (2) comportent des taquets de guidage (24), lesquels s'engrènent dans les rainures de guidage (20) de l'embout profilé (16) respectif.

2. Pince de sertissage selon la revendication 1, **caractérisée en ce que** la glissière (24) s'étend pour l'essentiel perpendiculairement à la trajectoire du mouvement des mâchoires de serrage (2).

3. Pince de sertissage selon la revendication 1 ou 2, **caractérisée en ce que** d'autres embouts profilés (32, 34) sont maintenus, de manière détachable, au moins sur l'une des poignées (6).

4. Pince de sertissage selon l'une des revendications précédentes, **caractérisée en ce que** les deux poignées (6a, 6b) comportent des extrémités ouvertes et des glissières à magasin (28) s'ouvrant sur les extrémités ouvertes pour les embouts profilés (32, 34).

5. Pince de sertissage selon la revendication 4, **caractérisée en ce qu'**exclusivement l'embout profilé (32) disposé de manière adjacente à l'extrémité ouverte est maintenu par une connexion à crans d'arrêt (36).

6. Pince de sertissage selon la revendication 4 ou 5, **caractérisée en ce qu'**une poignée (6) est formée d'un seul tenant avec l'une des mâchoires de serrage (2) par deux plaques découpées et placées à distance l'une de l'autre et **en ce que** les glissières à magasin (28) des deux poignées (6a, 6b) sont formées par des taquets de guidage (30) découpés.
